# EUROPÄISCHE PATENTSCHRIFT

(11) **EP 4 063 568 B1**
(45) Veröffentlichungstag und Bekanntmachung des Hinweises auf die Patenterteilung: **04.10.2023**
(21) Anmeldenummer: 21164313.5
(22) Anmeldetag: 23.03.2021
(51) Int. Cl.: E02D 17/13, E02F 3/20, E02F 3/47, E02D 13/06, E21B 47/0236

(54) **MESSANORDNUNG UND ABTRAGSVORRICHTUNG MIT EINER MESSANORDNUNG**
MEASUREMENT ASSEMBLY AND EROSION DEVICE WITH A MEASUREMENT ASSEMBLY
DISPOSITIF DE MESURE ET DISPOSITIF D'ENLÈVEMENT DOTÉ D'UN DISPOSITIF DE MESURE

(43) Veröffentlichungstag der Anmeldung: 28.09.2022
(73) Patentinhaber: BAUER Maschinen GmbH, 86529 Schrobenhausen (DE)
(72) Erfinder: HUBER, Ludwig, 85250 Thalhausen (DE)
(74) Vertreter: Wunderlich & Heim Patentanwälte Partnerschaftsgesellschaft mbB

(56) Entgegenhaltungen:
- EP-A1- 0 518 298
- EP-A1- 3 536 899
- EP-B1- 0 841 465
- EP-B1- 2 698 499

## Beschreibung

Die Erfindung betrifft eine Messanordnung mit mindestens einem Messseil, welches einerseits mit dem vertikal verstellbaren Arbeitsgerät verbunden ist und sich andererseits zu einem oberen Festpunkt erstreckt, mindestens einer Messeinrichtung, welche mit einem zugehörigen Messseil verbunden ist und zum Messen eines Neigungswinkels des Messseils gegenüber einer vertikalen Messachse ausgebildet ist und in einem Verbindungsbereich zwischen dem Messseil und dem Arbeitsgerät angeordnet ist, und mindestens einer Verbindungseinrichtung, welche zwischen der Messeinrichtung und dem Arbeitsgerät angeordnet und ausgebildet ist, die Messeinrichtung drehfest um die vertikale Messachse und zugleich anwinkelbar zu der vertikalen Messachse an dem Arbeitsgerät zu halten, gemäß dem Oberbegriff des Anspruchs 1.

Die Erfindung betrifft weiterhin eine Abtragsvorrichtung zum Erstellen eines Lochs, insbesondere eines Schlitzes, im Boden, mit einem Arbeitsgerät, welches mindestens ein Abtragswerkzeug zum Abtragen von Boden aufweist, einem Trägergerät, an welchem das Abtragsgerät vertikal verstellbar zum Einbringen in den Boden gelagert ist, und einer Messanordnung zum Messen der Position, insbesondere einer Vertikalität, des Arbeitsgerätes im Boden, gemäß dem Oberbegriff des Anspruchs 10.

Beim Erstellen eines Schlitzes im Boden können aufgrund verschiedener Einflussfaktoren Abweichungen von einer gewünschten vertikalen Ausrichtung oder Lage des Schlitzes auftreten. Eine exakte positionsgenaue Erstellung eines Schlitzes im Boden ist beispielsweise bei der Erstellung einer Schlitzwand von wesentlicher Bedeutung, wie diese etwa zur Abdichtung von tiefen Baugruben gegenüber anstehendem Grundwasser benötigt wird. Eine derartige Schlitzwand wird aus einer Vielzahl von einzelnen Schlitzen, welche mit einer abbindbaren Masse verfüllt werden, hergestellt. Dabei ist es erforderlich, die einzelnen Schlitzwandsegmente exakt nebeneinander zu erstellen, so dass keine Lücken und damit Undichtigkeiten zwischen den Schlitzwandsegmenten auftreten.

Ein sehr genaues Verfahren zum Vermessen eines Bohrloches im Boden mittels mindestens eines Messseiles, welches sich von einem Messkörper bis zu einem Trägergerät erstreckt, ist aus der EP 2 698 499 B1 bekannt. Bei diesem bekannten Verfahren ist jedoch ein geräteunabhängiges Messgerät notwendig, mit welchem eine Winkel- und Entfernungsmessung zu erfolgen hat. Eine Lageänderung an den Messseilen kann dabei als ein Maß für die Ausrichtung und insbesondere die Vertikalität des Lochs im Boden dienen. Diese Messanordnung kann jedoch nicht unmittelbar zur Steuerung einer Abtragsvorrichtung eingesetzt werden.

Eine gattungsgemäße Messanordnung geht aus der EP 0 841 465 B1 hervor. Bei dieser bekannten Messanordnung sind zwei zueinander beabstandete Messseile von vorgegebenen Festpunkten an einer Bodenoberfläche bis zu einer Schlitzwandfräse gespannt. Bei einem exakten vertikalen Absenken der Schlitzwandfräse sind die Messseile vertikal ausgerichtet. Bei einer Abweichung der Schlitzwandfräsen von der Vertikalen stellt sich ein Neigungswinkel an dem Messseil ein. Der Messwinkel kann über Inklinometer am Verbindungsbereich zwischen den Messseilen zu dem Arbeitsgerät festgestellt werden. Um selbst kleine Abweichungen möglichst genau festzustellen, sind dabei die Messseile am Arbeitsgerät möglichst frei verstellbar anzubringen. Hierzu lehrt die EP 0 841 465 B1 das Anbringen eines Kugelgelenks oder eines Kardengelenks mit sich kreuzenden Schwenkachsen.

In der EP 3 536 899 A1 wird zu dieser Messanordnung eine spezielle kardanische Lagerung gelehrt, mit welcher ein besonders gute Messgenauigkeit erreicht werden soll. Die kardanische Lagerung weist dabei eine Vielzahl mechanischer Teile auf, welche jedoch bei einem Einsatz an Baustellen und insbesondere beim Einbringen des Arbeitsgerätes mit einer solchen Messeinrichtung in mit Betonsuspension gefüllten Schlitzen einen hohen Reinigungs- und Wartungsaufwand benötigen. Bei einer ungenügenden Reinigung und Wartung der empfindlichen mechanischen kardanischen Anlenkung können sich unerwünschte Messungenauigkeiten einstellen.

Der Erfindung liegt die **Aufgabe** zugrunde, eine Messanordnung und eine Abtragsvorrichtung mit einer solchen Messanordnung anzugeben, mit welchen bei einem robusten Aufbau eine besonders zuverlässige und exakte Messung ermöglicht werden.

Die Aufgabe wird durch eine Messanordnung mit den Merkmalen des Anspruchs 1 und eine Abtragsvorrichtung mit den Merkmalen des Anspruchs 10 gelöst. Bevorzugte Ausführungsformen der Erfindung sind in den abhängigen Ansprüchen angegeben.

Die erfindungsgemäße Messanordnung ist dadurch gekennzeichnet, dass die Verbindungseinrichtung ein Verbindungsrohr aufweist, welches koaxial zur vertikalen Messachse angeordnet ist, und dass das Verbindungsrohr drehsteif um die vertikale Messachse und auslenkbar zur vertikalen Messachse ausgebildet ist.

Eine Grundidee der Erfindung liegt darin, zum Verbinden der Messeinrichtung mit dem Arbeitsgerät ein Verbindungsrohr vorzusehen, welches einerseits drehsteif um die Rohrachse, welche mit der Messachse zusammenfällt, und andererseits auslenkbar oder biegbar zur Rohrachse ist. Die Verwendung eines derartigen Verbindungsrohres bietet in mehrfacher Hinsicht Vorteile. Anders als bei einem Kardangelenk mit sich kreuzenden Schwenkachsen hat das Verbindungsrohr über seinen gesamten Umfang ein gleiches Auslenkverhalten. Zudem ist ein Verbindungsrohr als ein Gelenkelement einfach und zugleich robust aufgrund des grundsätzlich einstückigen Aufbaus. Es ist insbesondere weniger empfindlich gegenüber äußeren Einflüssen und bedarf eines erheblich geringeren Wartungs- und Reinigungsaufwandes gegenüber einem mehrteiligen Kardangelenk oder einem Kugelgelenk, insbesondere wenn ein Kontakt mit einer abbindenden Suspension oder mit Schmutzpartikeln zu erwarten ist. Die erfindungsgemäße Messanordnung ist somit insbesondere für einen rauen Arbeitseinsatz an Baustellen oder in sonstigen Außenbereichen geeignet.

Grundsätzlich kann das Verbindungsrohr aus jedem geeigneten Material sein, welches um die Rohrachse hinreichend drehsteif ist und eine gewünschte Auslenkbarkeit quer zur Rohrachse erlaubt. Besonders bevorzugt ist es nach einer Ausführungsform der Erfindung, dass das Verbindungsrohr schlauchartig aus einem flexiblen Material gebildet ist. Insbesondere ist ein Kunststoffmaterial, insbesondere ein elastisches Kunststoffmaterial zum Bilden des Verbindungsrohrs geeignet.

Eine Verbesserung der Auslenkbarkeit und damit der Empfindlichkeit der Messanordnung wird nach einer Ausführungsvariante der Erfindung dadurch erzielt, dass das Verbindungsrohr zumindest abschnittsweise als ein Wellrohr mit einem gewellten Wandbereich ausgebildet ist. Das Verbindungsrohr weist somit mindestens einen Bereich mit sich ändernden Durchmessern, insbesondre ansteigenden und abfallenden Durchmessern auf. Vorzugsweise kann auch das Rohr insgesamt als ein Wellrohr ausgebildet sein. Dabei ist bevorzugt, das Wellrohr aus einem metallischen Material, z. B. Stahl oder Edelstahl zu fertigen

Eine Erhöhung der axialen Steifigkeit des Verbindungsrohrs bei einer gleichzeitig weiter empfindlichen Anwinkelbarkeit des Rohres kann nach einer weiteren bevorzugten Ausführungsform der Erfindung dadurch erreicht werden, dass das Verbindungsrohr mit einer inkompressiblen Flüssigkeit gefüllt ist. Vorzugsweise kann als Flüssigkeit ein Öl oder Wasser vorgesehen werden.

Eine weitere bevorzugte Ausführungsform der Erfindung besteht darin, dass an dem zum Arbeitsgerät gerichteten Ende des Verbindungsrohres ein Drehlager vorgesehen ist, mit welchem das Verbindungsrohr um die vertikale Messachse drehbar ist, insbesondere um einen Winkel von 180°. Grundsätzlich kann das Drehlager an einer beliebigen Stelle des Verbindungsrohrs angeordnet sein. Durch die Drehbarkeit des Verbindungsrohres um die Mess- oder Rohrachse kann eine Messgenauigkeit noch weiter erhöht werden.

Insbesondere kann dies dadurch erreicht werden, dass ein Drehantrieb zum Verdrehen des drehbar gelagerten Verbindungsrohres in mindestens eine unterschiedliche Position angeordnet ist und dass die Messeinrichtung zum Messen des Neigungswinkels in den unterschiedlichen Drehpositionen ausgebildet ist. Insbesondere kann mit dem Drehantrieb das Verbindungsrohr nach einer Messung in einer ersten Position in eine zweite Position, welche um 90° oder um 180° zu der ersten Position versetzt ist, verstellt werden. In dieser zweiten Position kann eine weitere Messung vorgenommen werden. Hierdurch ist eine sogenannte Umschlagsmessung möglich, mit welcher Messfehler kompensiert oder auf ein Mindestmaß reduziert werden können. Grundsätzlich kann eine Messung auch in mehr als zwei unterschiedlichen Drehpositionen des Verbindungsrohrs durchgeführt werden.

Generell ist die Messanordnung mit bereits einem Messseil für bestimmte Einsatzzwecke verwendbar. Besonders vorteilhaft ist es nach einer Weiterbildung der Erfindung, dass mindestens zwei Messseile vorgesehen sind, welche horizontal beabstandet zueinander an dem Arbeitsgerät angebracht sind. Vorzugsweise verlaufen die mindestens zwei Messseile in einer Normalposition parallel zueinander. Durch die Anordnung von mindestens zwei Messseilen kann auch eine Verdrehung des Arbeitsgerätes im Raum festgestellt werden, wobei an jedem Messseil eine eigene Winkelmessung vorgenommen wird. Es können auch drei oder mehr Messseile vorgesehen sein, welche sich zwischen dem Arbeitsgerät und einem jeweiligen Festpunkt erstrecken. Für eine exakte Messung müssen sich die Messseile in einem gespannten Zustand befinden, wobei hierzu eine Spanneinrichtung vorzusehen ist. Bei der Anordnung von nur einem Messseil kann eine Verdrehung über eine geeignete Detektionseinrichtung erfasst werden, beispielsweise mit einem Gyroskop.

Eine besonders gute axiale Befestigung des Messseils an dem Arbeitsgerät über die Verbindungseinrichtung kann dadurch erzielt werden, dass innerhalb des Verbindungsrohrs ein Zugelement angeordnet ist. Insbesondere kann das Zugelement ein Zugseil sein, welches weiter eine hinreichende Auslenkung des Verbindungsrohres quer zur vertikalen Messachse ermöglicht.

Die Erfindung umfasst weiter eine Abtragsvorrichtung zum Erstellen eines Lochs, insbesondere eines Schlitzes im Boden, mit einem Arbeitsgerät, welches mindestens ein Abtragswerkzeug zum Abtragen von Boden aufweist, einem Trägergerät, an welchem das Arbeitsgerät vertikal verstellbar zum Einbringen in den Boden gelagert ist, wobei eine erfindungsgemäße Messanordnung zum Messen der Position, insbesondere der Vertikallität, des Arbeitsgerätes im Boden angeordnet ist. Durch den Einsatz der erfindungsgemäßen Messanordnung an der Abtragsvorrichtung können damit die zuvor beschriebenen Vorteile erzielt werden.

Das Arbeitsgerät kann ein Gerät für den Spezialtiefbau sein und insbesondere eine Schlitzwandfräse, ein Schlitzwandgreifer oder auch ein Imlochbohrgerät oder ein Bohrwerkzeug umfassen. Das Trägergerät ist insbesondere eine Baumaschine mit einem fahrbaren Unterwagen, auf welchem ein drehbarer Oberwagen gelagert ist. Der Unterwagen kann insbesondere ein Raupenfahrwerk umfassen.

Eine besonders bevorzugte Ausführungsform der erfindungsgemäßen Abtragsvorrichtung besteht darin, dass das Messseil eine Dichte aufweist, welche gleich oder geringer als die Dichte einer Stützflüssigkeit ist, mit welcher das durch das Arbeitsgerät erstellte Loch gefüllt ist. Insbesondere bei einer gleichen Dichte zu einer Stützflüssigkeit an ihrer Oberfläche in dem Loch können unerwünschte Einwirkungen aufgrund von Dichteunterschieden auf das Seil vermieden werden. Dies erhöht eine Reproduzierbarkeit des Messergebnisses. Die Dichte der Suspension kann gleichbleibend sein oder sich abhängig von der Tiefe ändern.

Bei der Abtragsvorrichtung kann eine Messung durch die Messanordnung kontinuierlich oder zu vorgegebenen Zeitpunkten erfolgen. Abhängig von den ermittelten Messwerten kann eine Abweichung der Position des Arbeitsgerätes in dem Loch frühzeitig festgestellt werden. Grundsätzlich kann das Arbeitsgerät dann von Hand nachgesteuert werden.

Besonders bevorzugt ist es nach einer Weiterbildung der Erfindung, dass das Arbeitsgerät mit ansteuerbaren Stellorganen zur Positionsänderung des Arbeitsgerätes im Loch versehen ist und dass an dem Steuergerät eine Steuer- und Auswerteeinheit vorgesehen und ausgebildet ist, abhängig von den Messwerten der mindestens einen Messeinrichtung eine Position des Arbeitsgerätes zu kontrollieren und durch Ansteuern der Stellorgane zu ändern. Insbesondere kann hierdurch eine automatische Steuerung oder Regelung der Position des Arbeitsgerätes im Boden erfolgen. Hierdurch können in einfacher Weise positionsgenaue Löcher und insbesondere Schlitze im Boden erstellt werden. Dies ermöglicht es, einen grundsätzlich üblichen Überschnitt zwischen den aneinander angrenzenden Schlitzwandsegmenten sehr gering zu halten, so dass sich bei der Erstellung einer Schlitz- oder Dichtwand eine erhebliche Ersparnis an Material und Verschleiß an den Abtragswerkzeugen ergibt.

Eine besonders vorteilhafte Abtragsvorrichtung wird nach einer Weiterbildung der Erfindung dadurch erzielt, dass an dem Trägergerät eine Winde für jedes Messseil vorgesehen ist, durch welche das Messseil unter einer vorgebbaren Vorspannung dem Arbeitsgerät nachführbar ist. Die Vorspannung kann dabei insbesondere so eingestellt werden, dass das Messseil stets vollständig gespannt ist, wobei jedoch weiter eine sensible Auslenkung des Messseiles und damit eine hohe Messgenauigkeit gegeben sind. Dies kann durch Einstellung eines entsprechenden Anzugsdrehmoments an einem Windenantrieb für die Winde erreicht werden.

Grundsätzlich kann der mindestens eine Festpunkt an jeder geeigneten Stelle vorgesehen sein, welcher eine zuverlässige und dauerhafte Festlegung des Messseiles erlaubt. Besonders zweckmäßig ist es insbesondere, dass der mindestens eine Festpunkt an einem Leitrahmen ausgebildet und eingemessen ist, welcher an einem oberen Ende des Lochs angeordnet ist. Insbesondere bei der Erstellung einer Schlitzwand wird ein Führungsgraben mit betonierten Wänden entlang einer Bodenoberfläche erstellt. Entlang diesem Führungsgraben kann ein Leitrahmen, vorzugsweise aus Metall, angeordnet und befestigt werden. An diesem Leitrahmen können durch entsprechende Halteeinrichtungen Festpunkte für das Messseil festgelegt werden. Insbesondere kann hierfür eine Messhülse und/oder eine Umlenkrolle am Leitrahmen angeordnet sein, durch welche beziehungsweise über welche passend das Messseil geführt ist. Der Festpunkt kann insbesondere für eine besonders exakte Messung eingemessen sein, so dass beispielsweise eine eindeutige Lagedefinition in einem Baustellenkoordinatensystem gegeben ist.

Grundsätzlich kann das Arbeitsgerät der Abtragsvorrichtung jedes beliebige Baugerät zur Erstellung eines Lochs im Boden sein. Besonders vorteilhaft ist es nach einer Weiterbildung der Erfindung, dass das Arbeitsgerät eine Schlitzwandfräse mit mindestens einem angetriebenen Fräsrad ist, welches an einem unteren Ende eines Fräsenrahmens drehbar um eine horizontale Drehachse gelagert ist. Insbesondere können zwei Paare von Fräsrädern horizontal zueinander versetzt an der Unterseite des Fräsenrahmens angeordnet sein.

Die Erfindung wird nachfolgend anhand von bevorzugten Ausführungsbeispielen weiter beschrieben, welche schematisch in den Zeichnungen dargestellt sind. In den Zeichnungen zeigen:
- Fig. 1: eine perspektivische Ansicht einer Abtragsvorrichtung mit einer erfindungsgemäßen Messanordnung;
- Fig. 2: eine Detailansicht zu der Messanordnung von Fig. 1 in einer Vorderansicht; und
- Fig. 3: eine vergrößerte Detailansicht zu einer Messeinrichtung einer erfindungsgemäßen Messanordnung.

Gemäß Fig. 1 ist eine Abtragsvorrichtung 10 mit einem Trägergerät 12 dargestellt, welches ein Raupenfahrwerk als Unterwagen 13 aufweist. Auf dem Unterwagen 13 ist drehbar um eine horizontale Drehachse ein Oberwagen 14 mit einer Bedienerkabine 15 mit der Gerätesteuerung gelagert. In dem dargestellten Ausführungsbeispiel weist die Abtragsvorrichtung 10 als Mast einen anwinkelbaren Auslegermast 16 auf, über welchen mittels Tragseilen 17 ein Arbeitsgerät 20 vertikal verstellbar gehalten ist.

In dem dargestellten Ausführungsbeispiel ist das Arbeitsgerät 20 als eine Schlitzwandfräse 22 mit einem Fräsenrahmen 24 ausgebildet. An dem Fräsenrahmen 24 ist eine Vielzahl von ausstellbaren klappenförmigen Stellorganen 25 angeordnet, mit welchen in bekannter Weise eine Lage der Schlitzwandfräse 22 in einem Loch im Boden verändert und eingestellt werden kann. An einem unteren Ende des Fräsenrahmens 24 sind als Abtragswerkzeuge 26 zwei Paare von Fräsrädern 27 drehbar gelagert. In bekannter Weise können die Fräsräder 27 über einen inneren Fräsradantrieb zum Abtragen von Bodenmaterial in Drehung versetzt werden.

Zum Messen einer Position, insbesondere einer Vertikalität des Arbeitsgerätes 20 im Boden ist im Bereich einer Aufhängeeinrichtung 28, über welche die Schlitzwandfräse 22 mit den Tragseilen 17 verbunden ist, eine Messeinrichtung 40 einer erfindungsgemäßen Messanordnung 30 angebracht. Die Messeinrichtung 40, welche nachfolgend näher beschrieben wird, ist dabei etwa mittig und koaxial zur Längsachse des Arbeitsgerätes 20 angeordnet. Von der Messeinrichtung 40, welche fest mit dem Arbeitsgerät 20 verbunden ist, erstreckt sich ein Messseil 32 nach oben zu einem definierten Festpunkt 38, welcher an einem Leitrahmen 36 ausgebildet ist. Der Leitrahmen 36 wird am oberen Ende des Lochs an der Bodenoberfläche befestigt, wobei der Festpunkt 38 eingemessen ist und einen Soll-Bezugspunkt für die Lage des Arbeitsgerätes 20 vorgibt.

Das Messseil 32 erstreckt sich über den Leitrahmen 36 nach hoch oben hinaus zu dem Trägergerät 12, wobei das Messseil 32 über Umlenkrollen zu einer Winde 18 am Oberwagen 14 geführt ist. Über die Winde 18 können das Messseil 32 dem sich in den Boden absenkenden Arbeitsgerät 20 nachgeführt und eine gewisse Spannung des Messeiles 32 sichergestellt werden.

In grundsätzlich bekannter Weise werden von dem Trägergerät 12 über entsprechende Winden und Trommeln weitere Leitungen und Schläuche zum Betrieb der Schlitzwandfräse 22 nachgeführt.

In Fig. 2 ist ein oberes Ende eines abgewandelten Arbeitsgerätes 20 mit insgesamt zwei Messeinrichtungen 40 dargestellt, wobei ein Fräsenrahmen 24 bereits in einen Boden 5 unter Ausbildung eines Lochs 7 oder Schlitzes eingebracht ist.

Die beiden Messeinrichtungen 40 sind dabei horizontal und vertikal versetzt an dem Fräsenrahmen 24 befestigt. Von jeder Messeinrichtung 40 erstreckt sich ein Messseil 32 nach oben durch einen Leitrahmen 36, welcher an der Oberfläche des Bodens über dem Loch 7 aufgesetzt ist. Die Messseile 32 sind dabei jeweils durch einen vorgegebenen Festpunkt 38 am Leitrahmen 36 geführt, welche als ein Bezugspunkt für die Positionsmessung und insbesondere die Messung der Vertikalität des Arbeitsgerätes 20 im Boden 5 dienen.

Befindet sich das Arbeitsgerät 20 in der Sollposition, erstrecken sich die Messseile 32 exakt vertikal zur vertikalen Messachse durch den jeweiligen Festpunkt 38 hindurch. Tritt eine Lageabweichung in horizontaler Richtung auf, ergibt sich eine Ablenkung zumindest eines der Messseile 32 gegenüber der vertikalen Messachse. Diese Abweichung oder Anwinkelung kann durch die Messeinrichtung 40 bestimmt werden, wie nachfolgend unter Bezug auf die Darstellung nach Fig. 3 näher erläutert wird. Ein vertikales Verstellen des Arbeitsgerätes 20 erfolgt über die Tragseile 17, welche über eine Aufhängeeinrichtung 28 mit dem Arbeitsgerät 20 verbunden sind.

Eine bevorzugte Ausführungsform einer erfindungsgemäßen Messanordnung 30 mit einer Messeinrichtung 40 ist schematisch in Fig. 3 dargestellt. Ein Messseil 32 ist über eine Befestigungshülse 34 zu einer etwa kugelförmigen Messeinrichtung 40 geführt, welche mit einer hohen Messgenauigkeit eine Abweichung und insbesondere eine Neigung des Messseiles 32 gegenüber einer vertikalen Messachse feststellen kann. Die vertikale Messachse kann sich insbesondere durch die Richtung der Schwerkraft ergeben.

Die Messeinrichtung 40 ist über eine Verbindungseinrichtung 50 mit dem Arbeitsgerät 20 verbunden. Die Verbindungseinrichtung 50 weist ein sich in vertikaler Richtung erstreckendes Verbindungsrohr 52 auf. Das Verbindungsrohr 52 umfasst einen gewellten Wandbereich und kann als Wellrohr bezeichnet werden. Innerhalb und entlang des Verbindungsrohrs 52 kann sich ein Zugseil erstrecken. Das Verbindungsrohr 52 kann vorzugsweise mit Flüssigkeit gefüllt sein. Über einen oberen Befestigungsflansch 55 ist das Verbindungsrohr 52 fest mit der Messeinrichtung 40 verbunden. Über einen unteren Befestigungsflansch 56 ist das Verbindungsrohr 52 an einem Drehlager 60 angebracht, mit welchem das Verbindungsrohr um die Vertikalachse gedreht werden kann. Zum Verdrehen ist unterhalb des Drehlagers 60 ein Drehantrieb 62 vorgesehen, mit welchem das Verbindungsrohr 52 gegenüber dem Arbeitsgerät 20 in definierten Stellwinkeln verstellbar ist. Auf diese Weise kann eine Messung des Neigungswinkels in verschiedenen Drehpositionen erfolgen, so dass hierdurch auch eine Bestimmung der Lage des Arbeitsgerätes 20 im Raum ermöglicht wird. Der Drehantrieb 62 ist über eine Flanschverbindung mit dem Arbeitsgerät 20 verbunden, wobei die Verbindung entweder am Rahmen des Arbeitsgerätes 20 oder an der Aufhängeeinrichtung 28 vorgesehen ist.

## Patentansprüche

1. Messanordnung zum Messen einer Position, insbesondere einer Vertikalität, eines vertikal verstellbaren und absenkbaren Arbeitsgeräts (20) zu einem oberen Festpunkt (38), mit
- mindestens einem Messseil (32), welches einerseits mit dem vertikal verstellbaren Arbeitsgerät (20) verbunden ist und sich andererseits zu dem Festpunkt (38) erstreckt,
- mindestens einer Messeinrichtung (40), welche mit dem zugehörigen Messseil (32) verbunden ist und zum Messen eines Neigungswinkels des Messseils (32) gegenüber einer vertikalen Messachse ausgebildet ist und in einem Verbindungsbereich zwischen dem Messseil (32) und dem Arbeitsgerät (20) angeordnet ist, und
- mindestens einer Verbindungseinrichtung (50), welche zwischen der Messeinrichtung (40) und dem Arbeitsgerät (20) angeordnet und ausgebildet ist, die Messeinrichtung (40) drehfest um die vertikale Messachse und zugleich anwinkelbar zu der vertikalen Messachse an dem Arbeitsgerät (20) zu halten,
**dadurch gekennzeichnet,**
- **dass** die Verbindungseinrichtung (50) ein Verbindungsrohr (52) aufweist, welches koaxial zur vertikalen Messachse angeordnet ist, und
- **dass** das Verbindungsrohr (52) drehsteif um die vertikale Messachse und auslenkbar zur vertikalen Messachse ausgebildet ist.

2. Messanordnung nach Anspruch 1,
**dadurch gekennzeichnet,**
**dass** das Verbindungsohr (52) schlauchartig aus einem flexiblen Material gebildet ist.

3. Messanordnung nach Anspruch 1 oder 2,
**dadurch gekennzeichnet,**
**dass** das Verbindungsrohr (52) zumindest abschnittsweise als ein Wellrohr mit einem gewellten Wandbereich (54) ausgebildet ist.

4. Messanordnung nach Anspruch 3,
**dadurch gekennzeichnet,**
**dass** das Wellrohr aus Metall, insbesondere Stahl, gefertigt ist.

5. Messanordnung nach einem der Ansprüche 1 bis 4,
**dadurch gekennzeichnet,**
**dass** das Verbindungsrohr (52) mit einer inkompressiblen Flüssigkeit gefüllt ist.

6. Messanordnung nach einem der Ansprüche 1 bis 5,
**dadurch gekennzeichnet,**
**dass** an dem zum Arbeitsgerät (20) gerichteten Ende des Verbindungsrohrs (52) ein Drehlager (60) vorgesehen ist, mit welchem das Verbindungsrohr (52) um die vertikale Messachse drehbar ist, insbesondere um einen Winkel von 180°.

7. Messanordnung nach Anspruch 6,
**dadurch gekennzeichnet,**
**dass** ein Drehantrieb (62) zum Verdrehen des drehbar gelagerten Verbindungsrohrs (52) in mindestens eine unterschiedliche Drehposition angeordnet ist und dass die Messeinrichtung (40) zum Messen des Neigungswinkels in den unterschiedlichen Drehpositionen ausgebildet ist.

8. Messanordnung nach einem der Ansprüche 1 bis 7,
**dadurch gekennzeichnet,**
**dass** mindestens zwei Messseile (32) vorgesehen sind, welche horizontal beabstandet zueinander an dem Arbeitsgerät (20) angebracht sind.

9. Messanordnung nach einem der Ansprüche 1 bis 8,
**dadurch gekennzeichnet,**
**dass** innerhalb des Verbindungsrohrs (52) ein Zugelement, insbesondere ein Zugseil, angeordnet ist.

10. Abtragsvorrichtung zum Erstellen eines Lochs (7), insbesondere eines Schlitzes, im Boden (5), mit
- einem Arbeitsgerät (20), welches mindestens ein Abtragswerkzeug (26) zum Abtragen von Boden (5) aufweist,
- einem Trägergerät (12), an welchem das Arbeitsgerät (20) vertikal verstellbarzum Einbringen in den Boden (5) gelagert ist, und
- einer Messanordnung (30) zum Messen der Position, insbesondere einer Vertikalität, des Arbeitsgerätes (20) im Boden (5),
**dadurch gekennzeichnet,**
**dass** eine Messanordnung (30) nach einem der Ansprüche 1 bis 8 angeordnet ist.

11. Abtragsvorrichtung nach Anspruch 10,
**dadurch gekennzeichnet,**
**dass** das Messseil (32) eine Dichte aufweist, welche gleich oder geringer als die Dichte einer Stützflüssigkeit ist, mit welcher das durch das Arbeitsgerät (20) erstellte Loch (7) gefüllt ist.

12. Abtragsvorrichtung nach Anspruch 10 oder 11,
**dadurch gekennzeichnet,**
**dass** das Arbeitsgerät (20) mit ansteuerbaren Stellorganen (25) zur Positionsänderung des Arbeitsgerätes (20) im Loch (7) versehen ist und
**dass** an dem Trägergerät (12) eine Steuer- und Auswerteeinheit vorgesehen und ausgebildet ist, abhängig von den Messwerten der mindestens einen Messeinrichtung (40) eine Position des Arbeitsgerätes (20) zu kontrollieren und durch Ansteuern der Stellorgane (25) zu ändern.

13. Abtragsvorrichtung nach einem der Ansprüche 10 bis 12,
**dadurch gekennzeichnet,**
**dass** an dem Trägergerät (12) eine Winde (18) für jedes Messseil (32) vorgesehen ist, durch welche das Messseil (32) unter einer vorgebbaren Vorspannung dem Arbeitsgerät nachführbar ist.

14. Abtragsvorrichtung nach einem der Ansprüche 10 bis 13,
**dadurch gekennzeichnet,**
**dass** der mindestens eine Festpunkt (38) an einem Leitrahmen (36) ausgebildet und eingemessen ist, welcher an einem oberen Ende des Lochs (7) angeordnet ist.

15. Abtragsvorrichtung nach einem der Ansprüche 10 bis 14,
**dadurch gekennzeichnet,**
**dass** das Arbeitsgerät (20) eine Schlitzwandfräse (22) mit mindestens einem angetriebenen Fräsrad (27) ist, welches an einem unteren Ende eines Fräsenrahmens (24) drehbar um eine horizontale Drehachse gelagert ist.

## Claims

1. Measuring arrangement for measuring a position, in particular a verticality, of a vertically adjustable and lowerable working apparatus (20) with respect to an upper fixed point (38), with
- at least one measuring cable (32) which is on the one hand connected to the vertically adjustable working apparatus (20) and on the other hand extends towards the fixed point (38),
- at least one measuring means (40) which is connected to the corresponding measuring cable (32) and designed to measure an angle of inclination of the measuring cable (32) relative to a vertical measurement axis and is arranged in a connection region between the measuring cable (32) and the working apparatus (20), and
- at least one connecting means (50) which is arranged between the measuring means (40) and the working apparatus (20) and is designed to keep the measuring means (40) torque proof about the vertical measurement axis and at the same time capable of being angled with respect to the vertical measurement axis on the working apparatus (20),
**characterized in that**
- the connecting means (50) has a connecting tube (52) which is arranged coaxially to the vertical measurement axis, and
- **in that** the connecting tube (52) is designed so as to be torsion proof about the vertical measurement axis and deflectable with respect to the vertical measurement axis.

2. Measuring arrangement according to claim 1,
**characterized in that**
the connecting tube (52) is formed in a hose-like manner from a flexible material.

3. Measuring arrangement according to claim 1 or 2,
**characterized in that**
the connecting tube (52) is at least in sections designed as a corrugated tube with a corrugated wall region (54).

4. Measuring arrangement according to claim 3,
**characterized in that**
the corrugated tube is manufactured from metal, in particular steel.

5. Measuring arrangement according to any one of claims 1 to 4,
**characterized in that**
the connecting tube (52) is filled with an incompressible liquid.

6. Measuring arrangement according to any one of claims 1 to 5,
**characterized in that**
at the end of the connecting tube (52) which is directed towards the working apparatus (20) a rotary bearing (60) is provided, with which the connecting tube (52) is rotatable about the vertical measurement axis, in particular about an angle of 180°.

7. Measuring arrangement according to claim 6,
**characterized in that**
a rotary drive (62) is arranged for rotating the rotatably supported connecting tube (52) in at least one different rotational position and
**in that** the measuring means (40) is designed to measure the angle of inclination in the different rotational positions.

8. Measuring arrangement according to any one of claims 1 to 7,
**characterized in that**
at least two measuring cables (32) are provided which are attached to the working apparatus (20) by being horizontally spaced apart from each other.

9. Measuring arrangement according to any one of claims 1 to 8,
**characterized in that**
inside the connecting tube (52) a pull element, in particular a pull cable, is arranged.

10. Removal device for producing a hole (7), in particular a trench, in the ground (5), with
- a working apparatus (20) which has at least one removal tool (26) for removing ground (5),
- a carrier implement (12), on which the working apparatus (20) is supported in a vertically adjustable manner for introduction into the ground (5), and
- a measuring arrangement (30) for measuring the position, in particular a verticality, of the working apparatus (20) in the ground (5),
**characterized in that**
a measuring arrangement (30) according to any one of claims 1 to 8 is arranged.

11. Removal device according to claim 10,
**characterized in that**
the measuring cable (32) has a density which is equal to or lower than the density of a slurry, with which the hole (7) produced by the working apparatus (20) is filled.

12. Removal device according to claim 10 or 11,
**characterized in that**
the working apparatus (20) is provided with actuatable positioning members (25) for change of position of the working apparatus (20) in the hole (7) and
**in that** on the carrier implement (12) a control and evaluation unit is provided and designed to check a position of the working apparatus (20) and to change this by actuating the positioning members (25) depending on the measured values of the at least one measuring means (40).

13. Removal device according to any one of claims 10 to 12,
**characterized in that**
on the carrier implement (12) a winch (18) is provided for each measuring cable (32), by which the measuring cable (32) can be tracked to the working apparatus whilst being under predeterminable pretension.

14. Removal device according to any one of claims 10 to 13,
**characterized in that**
the at least one fixed point (38) is designed and calibrated on a lead frame (36) which is arranged at an upper end of the hole (7).

15. Removal device according to any one of claims 10 to 14,
**characterized in that**
the working apparatus (20) is a diaphragm wall cutter (22) with at least one driven cutting wheel (27) which is rotatably supported about a horizontal axis of rotation on a lower end of a cutter frame (24).

## Revendications

1. Ensemble de mesure pour la mesure d'une position, en particulier d'une verticalité, d'un appareil de travail (20) abaissable et réglable verticalement par rapport à un point fixe (38) supérieur, avec
- au moins un câble de mesure (32) qui est relié d'une part à l'appareil de travail (20) réglable verticalement et s'étend d'autre part vers le point fixe (38),
- au moins un dispositif de mesure (40) qui est relié au câble de mesure (32) afférent et est réalisé pour la mesure d'un angle d'inclinaison du câble de mesure (32) par rapport à un axe de mesure vertical et est agencé dans une zone de liaison entre le câble de mesure (32) et l'appareil de travail (20), et
- au moins un dispositif de liaison (50) qui est agencé et réalisé entre le dispositif de mesure (40) et l'appareil de travail (20) afin de maintenir le dispositif de mesure (40) fixe en rotation autour de l'axe de mesure vertical et en même temps de manière inclinable par rapport à l'axe de mesure vertical au niveau de l'appareil de travail (20),
**caractérisé en ce que**
- le dispositif de liaison (50) présente un tube de liaison (52) qui est agencé coaxialement à l'axe de mesure vertical et
- le tube de liaison (52) est réalisé de manière rigide en torsion autour de l'axe de mesure vertical et de manière déviable par rapport à l'axe de mesure vertical.

2. Ensemble de mesure selon la revendication 1,
**caractérisé en ce que**
le tube de liaison (52) est formé comme un tuyau en un matériau flexible.

3. Ensemble de mesure selon la revendication 1 ou 2,
**caractérisé en ce que**
le tube de liaison (52) est réalisé au moins par sections comme un tube ondulé avec une zone de paroi (54) ondulée.

4. Ensemble de mesure selon la revendication 3,
**caractérisé en ce que**
le tube ondulé est fabriqué en métal, en particulier en acier.

5. Ensemble de mesure selon l'une quelconque des revendications 1 à 4,
**caractérisé en ce que**
le tube de liaison (52) est rempli d'un liquide incompressible.

6. Ensemble de mesure selon l'une quelconque des revendications 1 à 5,
**caractérisé en ce que**
un palier rotatif (60) est prévu au niveau de l'extrémité dirigée vers l'appareil de travail (20) du tube de liaison (52), avec lequel le tube de liaison (52) est rotatif autour de l'axe de mesure vertical, en particulier d'un angle de 180°.

7. Ensemble de mesure selon la revendication 6,
**caractérisé en ce que**
un entraînement rotatif (62) est agencé pour la rotation du tube de liaison (52) logé de manière rotative dans au moins une position de rotation différente et que le dispositif de mesure (40) est réalisé pour la mesure de l'angle d'inclinaison dans les différentes positions de rotation.

8. Ensemble de mesure selon l'une quelconque des revendications 1 à 7,
**caractérisé en ce que**
au moins deux câbles de mesure (32) sont prévus, lesquels sont montés à distance horizontale l'un de l'autre au niveau de l'appareil de travail (20).

9. Ensemble de mesure selon l'une quelconque des revendications 1 à 8,
**caractérisé en ce que**
un élément de traction, en particulier un câble de traction, est agencé à l'intérieur du tube de liaison (52).

10. Dispositif d'enlèvement pour la création d'un trou (7), en particulier d'une entaille, dans le sol (5), avec
- un appareil de travail (20) qui présente au moins un outil d'enlèvement (26) pour l'enlèvement du sol (5),
- un appareil de support (12), au niveau duquel l'appareil de travail (20) est logé de manière réglable verticalement pour l'introduction dans le sol (5), et
- un ensemble de mesure (30) pour la mesure de la position, en particulier d'une verticalité, de l'appareil de travail (20) dans le sol (5),
**caractérisé en ce que**
un ensemble de mesure (30) selon l'une quelconque des revendications 1 à 8 est agencé.

11. Dispositif d'enlèvement selon la revendication 10,
**caractérisé en ce que**
le câble de mesure (32) présente une densité qui est identique ou inférieure à la densité d'un liquide de support, avec lequel le trou (7) créé par l'appareil de travail (20) est rempli.

12. Dispositif d'enlèvement selon la revendication 10 ou 11,
**caractérisé en ce que**
l'appareil de travail (20) est pourvu d'organes de réglage (25) commandables pour la modification de la position de l'appareil de travail (20) dans le trou (7) et
une unité de commande et d'évaluation est prévue et réalisée au niveau de l'appareil de support (12) afin de contrôler en fonction des valeurs de mesure d'au moins un dispositif de mesure (40) une position de l'appareil de travail (20) et de la modifier par commande des organes de réglage (25).

13. Dispositif d'enlèvement selon l'une quelconque des revendications 10 à 12, **caractérisé en ce que**
un treuil (18) pour chaque câble de mesure (32) est prévu au niveau de l'appareil de support (12), par lequel le câble de mesure (32) peut être suivi par l'appareil de travail, sous une précontrainte prédéfinie.

14. Dispositif d'enlèvement selon l'une quelconque des revendications 10 à 13, **caractérisé en ce que**
l'au moins un point fixe (38) est réalisé et mesuré au niveau d'un cadre conducteur (36) qui est agencé à une extrémité supérieure du trou (7).

15. Dispositif d'enlèvement selon l'une quelconque des revendications 10 à 14, **caractérisé en ce que**
l'appareil de travail (20) est un excavateur de tranchées (22) avec au moins une roue de fraisage (27) entraînée qui est logée de manière rotative à une extrémité inférieure d'un cadre de fraisage (24) autour d'un axe de rotation horizontal.
